# EUROPÄISCHE PATENTSCHRIFT

(11) **EP 2 817 460 B1**
(45) Veröffentlichungstag und Bekanntmachung des Hinweises auf die Patenterteilung: **12.11.2025**
(21) Anmeldenummer: 13704959.9
(22) Anmeldetag: 20.02.2013
(51) Int. Cl.: E02F 3/88, E01H 1/08, E02F 7/04, E02F 7/06

(54) **SAUGBAGGER**
SUCTION DREDGER
DRAGUE ASPIRANTE

(30) Priorität: 20.02.2012 DE 102012003226
(43) Veröffentlichungstag der Anmeldung: 31.12.2014
(73) Patentinhaber: Braun, Alfons, 76726 Germersheim (DE); Walther, Frank, 67360 Lingenfeld (DE); Walther, Rolf, 67363 Lustadt (DE)
(72) Erfinder: Braun, Alfons, 76726 Germersheim (DE); Walther, Frank, 67360 Lingenfeld (DE); Walther, Rolf, 67363 Lustadt (DE)
(74) Vertreter: Hamel, Armin
(86) Internationale Anmeldenummer: PCT/EP2013/053320
(87) Internationale Veröffentlichungsnummer: WO 2013/124287

(56) Entgegenhaltungen:
- EP-A1- 0 726 182
- EP-A1- 1 364 570
- EP-A1- 2 055 526
- CH-A5- 584 616
- DE-U1- 202005 006 671
- DE-U1- 202010 007 463
- DE-U1- 9 016 448
- JP-A- 2004 270 160
- US-A- 5 064 248
- US-B1- 6 371 565

## Beschreibung

Die Erfindung betrifft einen Saugbagger, umfassend ein Fahrgestell mit darauf montiertem, antreibbaren Sauggebläse, einem Saugrüssel und einen zwischen Saugrüssel und Sauggebläse in Strömungsrichtung angeordnetem um eine Kippachse kippbaren Behälter zum Abscheiden und Sammeln von aufgesaugtem Material und mit einer Teleskopiervorrichtung zur Verlagerung der Kippachse des Behälters.

Aus der Gebrauchsmusterschrift DE 20 2005 006 671 ist ein gattungsgleicher Saugbagger mit Sauggebläse und kippbarem Behälter bekannt. Die Schrift die JP 58222231 offenbart einen Saugbagger, bei dem ein Entleeren des Behälters mittels einer Entleerungsklappe erfolgt, welche im Behälterboden, im Bereich des hinteren Endes des Behälters angeordnet ist. Des Weiteren beschreibt die DE 0 613 983 ebenfalls einen Saugbagger, bei dem im Behälterboden eine Fördervorrichtung zum Abtransport des in dem Behälter gesammelten, aufgesaugten Materials vorgesehen ist.

Aus DE 20 2010 007 463 U1 ist ferner ein Saugbagger zum Aufnehmen von Sauggut bekannt, der eine pneumatische Saugturbine zur Erzeugung eines Saugluftstromes aufweist, die an einen Sammelbehälter angeschlossen ist. Oberhalb des Sammelbehälters befindet sich ein Führungsraum für Saugluft mit Sauggut, in welchen ein nach außen ragendes Rohr für den Anschluss eines Saugschlauches mit einem Saugkopf zum Aufnehmen des Saugguts mündet, welches sich im Sammelbehälter abscheidet. Zwischen Führungsraum und den Sammelbehältern ist eine Trennfuge angeordnet, wobei im Führungsraum mindestens ein Sieb im Saugluftstrom zur Klassierung des Saugguts vorgesehen ist. Der Führungsraum ist bei dem Saugbagger vorzugsweise um eine seitlich angeordnete Achse abklappbar.

DE 90 16 448 U1 beschreibt einen fahrbaren Saugbagger mit einem Fahrgestell, auf welchem ein Unterdruckerzeuger mit Antriebsteil, ein verschwenkbarer Behälter zur Aufnahme des Sauggutes und eine Filtereinrichtung zur Reinigung des Luftstromes angeordnet sind, wobei der Aufnahmebehälter Anschlüsse für mindestens einen in einen Saugkopf endenden Saugrüssel und für den Unterdruckerzeuger aufweist.

Weiterhin offenbart die DE 299 12 070 einen Saugbagger, bei dem der zum Entleeren kippbare Behälter um eine parallel zur Längsachse des Fahrgestells verlaufene Kippachse seitlich kippbar ist.

Aus EP 1 364 570 A1 ist ein Kippbehälter bekannt, der insbesondere für die Anbringung an einem speziellen Mehrzweckfahrzeug oder dergleichen geeignet ist. Dieser Kippbehälter weist eine Trägerstruktur mit einem Grundrahmen auf, von dem sich aufeinander gegenüberliegenden Seiten zwei Pfosten vertikal erheben, wobei die Enden von Gestängepaaren an den Pfosten angeordnet sind, wobei die gegenüberliegenden Enden der Gestänge an entsprechenden Armen angeordnet sind, um so jeweilige Gelenkvierecke zu bilden, die sich nach oben erstrecken und an den Seiten des Behälters angeordnet sind, der drehbar mit ihnen verbunden ist. Für jeden der Arme ist ein hydraulischer Aktuator vorgesehen. Ein Ende des Aktuators ist drehbar mit der Basis und das gegenüberliegende Ende ist drehbar mit dem Behälter gekoppelt. Außerdem sind Mittel zum Sperren der Bewegung der Gestänge bei einem voreingestellten Drehgrad vorgesehen.

Schließlich beschreibt US 6 371 565 B1 ein seitliches Hochhubkippsystem für Gehweg-/Straßenkehrmaschinen, das einen zwischen seitlich benachbarten Hubanordnungen positionierten Schmutzbehälter umfasst, wobei jede Hubanordnung einen vertikal verlaufenden Ständer, einen Hubarm, der an einem Ende am oberen Ende des Ständers angelenkt ist, und einen einseitigen doppeltwirkenden hydraulischen Hubzylinder umfasst, der zum Anheben und Absenken des Hubarms dient.

Ein Drehmomentkontrollmechanismus minimiert eine Fehlphasenstellung zwischen den Hubzylindern jeder Hubanordnung und ein manueller Sicherheitsstoppmechanismus ermöglicht es einem Bediener, den Abfallbehälter und die zugehörigen Strukturkomponenten in der angehobenen Position selektiv zu verriegeln. Ein Lageregelungssystem verwendet Hydraulikflüssigkeit vom Stangenende des Hubzylinders, um den Abfallbehälter während des Hubzyklus in einer horizontalen oder nahezu horizontalen Lage zu halten.

Die bekannten Saugbagger weisen den Nachteil auf, dass die Container in die der Saugbagger das Material entleert den beengten Arbeitsraum an Baustellen zusätzlich einengen. Sobald der Container gefüllt ist, fährt ein LKW die Baustelle an, um den Container gegen einen Leeren zu tauschen. Zudem sind die beschriebenen Saugbagger nicht gegen ein vollständiges Umkippen gesichert, wenn der Behälter des Saugbaggers gekippt wird. Aufgabe der Erfindung ist daher, das Abfahren von Sammelgut zu erleichtern und den Platzbedarf dafür zumindest zeitweise zu verringern sowie ein vollständiges Umkippen des Saugbaggers zu verhindern.

Diese Aufgabe wird bei Saugbagger, umfassend ein Fahrgestell mit darauf montiertem, antreibbaren Sauggebläse, einem Saugrüssel und einen zwischen Saugrüssel und Sauggebläse in Strömungsrichtung angeordnetem um eine Kippachse kippbaren Behälter zum Abscheiden und Sammeln von aufgesaugtem Material dadurch gelöst, dass die Kippachse oberhalb eines Behälterbodens des Behälters in der oberen Hälfte des Behälters angeordnet ist.

Durch das Höhersetzen der Kippachse bleibt auch die obere Kante des Behälters, über die das Sammelgut abgekippt wird, auf einem höheren Niveau. Das Niveau wird dabei so gewählt, dass es die Pritschenhöhe eines LKWs übersteigt. Somit kann der Saugbagger den Behälter direkt auf dem LKW entleeren, ohne zusätzliche Container zu benötigen. Auf der Baustelle ist somit mehr Platz und die Baustelle muss seltener angefahren werden. Dadurch, dass die Kippachse oberhalb des Behälterbodens, in der oberen Hälfte des Behälters angeordnet ist, schwenkt die Unterseite des Behälters beim Kippen in Richtung Fahrzeugmitte.

Da die Drehachse im oberen Bereich des Behälters angeordnet ist, liegt sie oberhalb der Oberkante der Ladefläche eines Transportfahrzeuges, so dass zum Leeren direkt auf die Ladefläche entleert werden kann.

Wenn die Kippachse oberhalb des Behälterbodens aber unterhalb der Behälterkante angeordnet ist, überbrückt der Abstand zwischen Kippachse und Behälterkante den Abstand zwischen Saugbagger und Transportfahrzeug. Falls dies nicht ausreicht, ist es von Vorteil, wenn die Kippachse horizontal verlagerbar ist, wodurch der Abstand zwischen einem Saugbagger und einem Transportfahrzeug überbrückt werden kann.

Zudem ist ein Sicherungsseil vorhanden, wobei das Sicherungsseil mit einem ersten Ende am Aufbau des Saugbaggers und ein zweites Ende an einer Vorderwand und/oder Rückwand des Behälters angeordnet ist. Das Sicherungsseil sichert den Behälter beim Erreichen der Endlage beim Kippen gegen ein vollständiges Umkippen für den Fall eines geborstenen hydraulischen Zylinders.

Weil das Sicherungsseil den Behälter vor dem Umkippen sichert, verbleibt der Gesamtschwerpunkt des Fahrzeuges innerhalb der Fahrzeuggrenzen, so dass der Saugbagger nicht umkippt.

In einer bevorzugten Ausführungsform ist die Kippachse parallel zur Längsachse des Fahrgestells angeordnet, so dass der Behälter entlang der Längsseite des Saugbaggers entleerbar ist. Weil der Behälter länger als breit ist, ist das seitliche Abkippen somit schneller und deshalb wirtschaftlicher.

Baustellenfahrzeuge sind meist groß und unübersichtlich. Für das Umladen sind sie leichter nebeneinander zu stellen als rechtwinkelig zueinander.

Zum Kippen des Behälters ist mindestens ein hydraulischer Linearmotor vorgesehen. Sein erstes Ende ist vorzugsweise an einer Vorderwand und/oder an einer Rückwand des Behälters befestigt und sein zweites Ende ist vorzugsweise an einem Aufbau des Fahrgestells im Abstand zur Kippachse befestigt. In Folge dieser Anordnung schwenkt der hydraulische Linearmotor den Behälter um die Kippachse beim Ausfahren. Kolben-Zylinder Antriebe sind erprobt und zuverlässig. Durch jeweils einen an der Vorderwand und Rückwand gelagerten und synchron betriebenen hydraulischen Linearmotor werden Momente um die Querachse des Behälters vermieden.

Zur Überbrückung des Abstandes von Saugbagger und Transportfahrzeug weist der Saugbagger eine Teleskopiervorrichtung zur Verlagerung der Kippachse des Behälters auf, wobei die Kippachse bei maximal ausgefahrener Teleskopiervorrichtung außerhalb einer Längsseite des Saugbaggers angeordnet ist. Damit wird das Entleeren des Behälters auf die Pritsche des Nachbarfahrzeugs vereinfacht. In der Praxis können Saugbagger und Transportfahrzeug auf Grund ihrer Größe oder der Untergrundbedingungen nur innerhalb bestimmter Toleranzen nebeneinander gestellt werden.

Vorteilhafterweise umfasst die Teleskopiervorrichtung mindestens einen hydraulischen Achsverstellantrieb und eine Linearführung. Derartig ausgeführte Teleskopiervorrichtungen sind zuverlässig und stufenlos einstellbar. Deswegen können verschiedene Höhen von Pritschenfahrzeugen erreicht werden. Die Höhe der Kippachse kann so eingeteilt werden, dass zu große Stöße durch das fallende Material auf die Pritsche vermieden werden.

Wenn die Teleskopiervorrichtung gegenüber der Senkrechten in einem Winkel zwischen 0° und 90°, insbesondere zwischen 6° und 30°, vorzugsweise 20° angeordnet ist, wird die Kippachse beim Anheben mit Zunahme an Höhe automatisch zur Längsseite des Saugbaggers vertikal verlagert. Getrennte Antriebe für die horizontale und vertikale Komponente der Bewegung sind deshalb nicht erforderlich.

Wünschenswerterweise ist ein Bolzen zum Verkürzen des Sicherungsseils, insbesondere ein ausfahrbarer Bolzen, vorzugsweise ein im Fahrgestell parallel zur Längsachse angeordneter Bolzen, in den Aufbau eingelassen. Das Einfangen und Umlenken des Sicherungsseils mittels eines Bolzens ist einfach und günstig.

Eine bevorzugte Ausführungsform der Erfindung wird beispielhaft anhand von Figuren erläutert. Es zeigen:
- Figur 1a: einen Saugbagger in einer Seitenansicht,
- Figur 1b: den Saugbagger aus Figur 1a in einer Rückansicht,
- Figur 2: einen Behälter mit Aufbau, Teleskopiervorrichtung und hydraulischem Linearmotor,
- Figur 3: den in Figur 2 dargestellten Behälter mit geöffnetem Deckel und ausgefahrener Teleskopiervorrichtung,
- Figur 4a: einen Saugbagger mit geöffnetem Deckel und gekipptem Behälter in einer Seitenansicht,
- Figur 4b: den Saugbagger aus Figur 4a in einer Rückansicht,
- Figur 5: einen Aufbau mit gekipptem Behälter bei maximal ausgefahrener Teleskopiervorrichtung und
- Figur 6: einen Aufbau mit gekipptem Behälter bei eingefahrener Teleskopiervorrichtung.

Figur 1a zeigt einen Saugbagger 1 mit einem Deckel 24, der einen Behälter 5 schließt. Der Behälter 5 liegt auf dem Fahrgestell 2 in einer Transportlage auf. Von vorne nach hinten untergliedert sich der Saugbagger 1 in eine Fahrerkabine 26, Geräteschrank 27 und Sauggebläse 3. Es folgt der Behälter 5 mit Deckel 24. Vor und hinter dem Behälter 5 ist jeweils eine Stütze 25 fest mit dem Fahrgestell 2 verschweißt. Am hinteren Ende des Deckels 24 mündet ein Saugrüssel 4. Dazu ist eine Öffnung im Deckel 24 vorhanden (Figur 1b). Figur 1b zeigt den Saugbagger 1 gemäß Figur 1a mit zwei parallelen Seitenwänden 7 und einer Rückwand 9 in einer Rückansicht, d.h. es wird auf den hinteren Teil des Saugbaggers 1 geblickt.

Von oben nach unten zeigt die Figur, dass der Deckel 24 mit einer Hubvorrichtung 29 und mit einer Stützstrebe 28 gelenkartig verbunden ist. Durch Ausfahren der Hubvorrichtung 29 wird der Deckel 24 um eine Deckeldrehachse 30 geschwenkt, so dass der Behälter 5 nach oben zur Seite geöffnet wird. Die Stützstrebe 28 ist winkelig mit einem Aufbau 16 verschweißt. Linksseitig ist die Teleskopiervorrichtung 10, welche sich aus einer hydraulischen Achsverstelleinrichtung 21 und einer Linearführung 18 zusammensetzt, ebenfalls winklig mit dem Aufbau 16 verschweißt. Der Aufbau 16 ist fest mit dem Fahrgestell 2 verbunden. In etwa mittig befindet sich in dieser Ansicht ein Kipplinearmotor 13. In der gezeigten Transportlage des Behälters 5 liegen die Seitenwände 7 des Behälters 5 parallel zu zwei Längsseiten 17 des Saugbaggers 1. In die Stützstrebe 28 ist ein Bolzen 19 eingelassen. Durch das Eigengewicht eines Sicherungsseils 20 (Figuren 5/6) hängt dieses im entspannten Zustand herab, so dass der ausgefahrene Bolzen 19 das Sicherungsseil 20 sicher fängt. Der Kipplinearmotor 13 ist mittels einer Konsole 31 mit der Rückwand 9 des Behälters 5 verbunden. Dazu ist die Konsole 31 mit dem Behälter 5 über einen Rahmen 36 verschweist. Die Konsole 31 bildet damit einen Freiträger, der sich von seinem verschweißten Ende zu seinem freien Ende verjüngt. Am freien Ende ist die Konsole 31 am hydraulischen Kipplinearmotor 13 schwenkbar gelagert.

Figur 2 zeigt den Aufbau 16 mit Behälter 5 sowie Fahrgestell 2. Der Aufbau 16 ist in seiner Transportlage dargestellt. In dieser Transportlage sind Teleskopiervorrichtung 10 und Kipplinearmotor 13 eingefahren. Im eingefahrenen Zustand ist der Kipplinearmotor 13 winkelig zu einer Senkrechten 22 angestellt. Eine Kipplinearmotorachse 35 des Kipplinearmotors 13 verläuft parallel zur Stützstrebe 28. In der Transportlage befindet sich eine Kippachsenmitte 11 über den Stützen 25, so dass Vertikalkräfte, welche über die Kippachsen 11 in die Teleskopiervorrichtung 10 eingeleitet werden, über die Stütze 25 in den Boden abgeleitet werden. Dazu ist die Linearführung 18 der Teleskopiervorrichtung 10 mit dem Aufbau 16 sowie den Stützen 25 verschweißt.

Die Figur 3 zeigt den Aufbau aus Figur 2 während des Endladevorgangs. Damit der Inhalt des Behälters 5 auf die Pritsche (nicht gezeigt) eines Transportfahrzeuges (nicht gezeigt) gekippt werden kann, ist die Kippachse 11 mittels der Teleskopiervorrichtung 10 in ihre Endlagen ausgefahren. Die Endlage der Kippachse 11 befindet sich außerhalb der Fahrzeuglängsseite. Die Kippachse 11 ist gegenüber ihrer Transportlage um eine Höhe 32 versetzt. Die Kippachse 11 liegt oberhalb der Höhe von Pritschen üblicher Transportfahrzeuge, so dass der Inhalt des Behälters 5 auf die Pritsche des Transportfahrzeuges kippbar ist. In der Leerungslage ist der Deckel 24 mittels der Hubvorrichtung 29 gekippt, so dass durch ein gleichzeitiges Ausfahren von Teleskopiervorrichtung 10 und Kipplinearmotors 13 der Behälter 5 aus seiner Transportlage in die obere Kipplage gehoben werden kann.

Figur 4a zeigt den Saugbagger 1 in seiner Seitenansicht - nämlich die Fahrerseite - mit gekipptem Behälter 5. Die Kipplinearmotoren 13 sind maximal ausgefahren. In der Praxis sind die Stützen 25 zum Heben des hinteren Teils des Saugbaggers 1 auf den Boden abgesenkt.

Figur 4b zeigt den Saugbagger 1 aus Figur 4a in der Rückansicht, d.h. es wird auf das Heck des Saugbaggers 1 geblickt. Zum Kippen des Behälters 5 ist der Kipplinearmotor 13 maximal ausgefahren, so dass der Behälter 5 um die Kippachse 11 gedreht wurde und sein Inhalt herausrutschen kann.

Figur 5 zeigt den Aufbau 16 in einer Ansicht von hinten mit um 135°C gekippten Transportbehälter 5 in der ausgefahrenen Stellung der Teleskopiervorrichtung 10. Das Sicherungsseil 20 ist gespannt und sichert den Behälter 5. Bei ausgefahrener Teleskopiervorrichtung 10 ist der Bolzen 19 eingefahren. Es wird die gesamte Seillänge zum Sichern benötigt.

Figur 6 zeigt den Behälter 5 mit Aufbau 16 gemäß Figur 5 mit gekipptem Behälter 5 in der Transportlage der Teleskopiervorrichtung 10. Der Bolzen 19 ist ausgefahren, so dass das Sicherungsseil 20 beim Kippen vom Bolzen 19 gefangen wurde und nun umgelenkt ist. Der Kipplinearmotor 13 ist mit seinem Kolbenstangenende, dem zweiten Ende 15 am Aufbau gelagert. Das Ende 14 ist in der Konsole gelagert. Vor dem Entleeren des Behälters 5 werden zunächst die Stützen 25 abgesenkt, so dass der Saugbagger definiert und stabil gegenüber dem Untergrund positioniert ist. Zum Entleeren des Behälters 5 wird zunächst der Deckel 24 mittels der Hubvorrichtung 29 geöffnet. Im Anschluss daran kann in Abhängigkeit der Höhe der Pritsche eines zur Übernahme des Behälterinhalts bereitstehenden Transportfahrzeuges (nicht gezeigt), welches parallel zum Saugbagger 1 steht, die Kippachse 11 mittels Telekopiervorrichtung 10 in ihrer Höhe angepasst werden. Dazu werden der Kipplinearmotor 13 und die Teleskopiervorrichtung 10 zeitgleich ausgefahren, bis die Kippachse 11 die gewünschte Höhe oberhalb der Pritsche des Transportfahrzeugs erreicht hat. Im Anschluss wird, durch das Ausfahren Kipplinearmotors 13, der Behälter 5 gekippt, bis sein Inhalt auf die Pritsche des Transportfahrzeuges rutscht. Dazu wird der Kipplinearmotor 13 ausgefahren. In der Leerungslage hat die Kippachse 11 eine Kippachsenhöhe 33 von ca. 2m. Nach dem Abkippen von Behältermaterial wird der Behälter 5 in seine Transportlage zurückgefahren, der Deckel 24 verschlossen und die Stützen 25 werden eingefahren.

### Bezugsziffernliste

- 1: Saugbagger
- 2: Fahrgestell
- 3: Sauggebläse
- 4: Saugrüssel
- 5: Behälter
- 6: Behälterboden
- 7: Seitenwand
- 8: Vorderwand
- 9: Rückwand
- 10: Teleskopiervorrichtung
- 11: Kippachse
- 12: Längsachse
- 13: Kipplinearmotor
- 14: erstes Ende
- 15: zweites Ende
- 16: Aufbau
- 17: Längsseite
- 18: Linearführung
- 19: Bolzen
- 20: Sicherungsseil
- 21: hydraulische Achsverstellvorrichtung
- 22| 23: Senkrechte
- 24: Deckel
- 25: Stütze
- 26: Fahrerkabine
- 27: Geräteschrank
- 28: Stützstrebe
- 29: Hubvorrichtung
- 30: Deckeldrehachse
- 31: Konsole
- 32: Höhe
- 33: Kippachsenhöhe
- 34: Koppelgliedachse
- 35: Kipplinearmotorachse
- 36: Rahmen

## Patentansprüche

1. Saugbagger (1) umfassend
- ein Fahrgestell (2) mit einem darauf montierten Sauggebläse (3),
- einen Saugrüssel (4),
- einen zwischen Saugrüssel (4) und Sauggebläse (3) in Strömungsrichtung angeordneten und um eine Kippachse (11) kippbaren Behälter (5) zum Abscheiden und Sammeln von aufgesaugtem Material,
**dadurch gekennzeichnet, dass**
die Kippachse (11) oberhalb eines Behälterbodens (6) und in der oberen Hälfte des Behälters (5) angeordnet ist, wobei der Saugbagger (1) eine Teleskopiervorrichtung (10) zur Verlagerung der Kippachse (11) des Behälters (5) aufweist, wobei die Kippachse (11) bei maximal ausgefahrener Teleskopiervorrichtung (10) außerhalb von einer Längsseite (17) des Saugbaggers (1) angeordnet ist und wobei ein Sicherungsseil (20) vorgesehen ist, wobei ein erstes Ende des Sicherungsseils (20) am Aufbau (16) des Saugbaggers (1) und ein zweites Ende des Sicherungsseils (20) an der Vorderwand (8) und/oder der Rückwand (9) des Behälters (5) befestigt ist.

2. Saugbagger (1) nach Anspruch 1, **dadurch gekennzeichnet, dass** die Kippachse (11) parallel zur Längsachse (12) des Fahrgestells (2) angeordnet ist.

3. Saugbagger (1) nach Anspruch 1, **dadurch gekennzeichnet, dass** mindestens ein hydraulischer Linearmotor (13) zum Kippen vorgesehen ist, mit einem ersten Ende (14), das vorzugsweise an einer Vorderwand (8) und/oder an einer Rückwand (9) des Behälters (5) befestigt ist und ein zweites Ende (15), das vorzugsweise an einem Aufbau (16) des Fahrgestells (2) befestigt ist.

4. Saugbagger (1) nach Anspruch 1, **dadurch gekennzeichnet, dass** die Teleskopiervorrichtung (10) mindestens einen hydraulischen Achsverstellantrieb (21) und eine Linearführung (18) aufweist.

5. Saugbagger (1) nach Anspruch 1, **dadurch gekennzeichnet, dass** die Teleskopiervorrichtung (10) gegenüber einer Senkrechten (22) in einem Winkel zwischen 0° und 90°, insbesondere zwischen 10° und 30°, vorzugsweise 20° angeordnet ist.

6. Saugbagger (1) nach Anspruch 1, **dadurch gekennzeichnet, dass** ein Bolzen (19) zum Verkürzen des Sicherungsseils (20), insbesondere ein ausfahrbarer Bolzen (19), vorzugsweise ein im Fahrgestell (2) parallel zur Längsachse (12) angeordneter Bolzen (19) vorgesehen ist.

## Claims

1. Suction dredger (1) comprising
- a chassis (2) having a suction blower (3) mounted thereon,
- a suction spout (4),
- a tank (5), arranged between the suction spout (4) and suction blower (3) in the flow direction and that can be tilted about a tilt axis (11), for depositing and collecting suctioned material,
**characterised in that**
the tilt axis (11) is arranged above a tank base (6) and in the upper half of the tank (5), wherein the suction dredger (1) has a telescoping device (10) for displacing the tilt axis (11) of the tank (5), wherein the tilt axis (11) is arranged outside a longitudinal side (17) of the suction dredger (1) with the telescoping device (10) extended to the maximum, and wherein a safety cable (20) is provided, wherein a first end of the safety cable (20) is fixed on the structure (16) of the suction dredger (1) and a second end of the safety cable (20) is fixed on the front wall (8) and/or the back wall (9) of the tank (5).

2. Suction dredger (1) according to claim 1, **characterised in that** the tilt axis (11) is arranged parallel to the longitudinal axis (12) of the chassis (2).

3. Suction dredger (1) according to claim 1, **characterised in that** at least one hydraulic linear motor (13) is provided for tilting, having a first end (14), which is preferably fixed on a front wall (8) and/or on a back wall (9) of the tank (5), and a second end (15), which is preferably fixed on a structure (16) of the chassis (2).

4. Suction dredger (1) according to claim 1, **characterised in that** the telescoping device (10) has at least one hydraulic axis adjusting drive (21) and a linear guide (18).

5. Suction dredger (1) according to claim 1, **characterised in that** the telescoping device (10) is arranged with respect to a perpendicular (22) at an angle between 0° and 90°, in particular between 10° and 30°, preferably 20°.

6. Suction dredger (1) according to claim 1, **characterised in that** a bolt (19) is provided for shortening the safety cable (20), in particular an extendable bolt (19), preferably a bolt (19) arranged in the chassis (2) parallel to the longitudinal axis (12).

## Revendications

1. Drague aspirante (1) comprenant
- un châssis (2) sur lequel est monté un ventilateur aspirant (3),
- une trompe d'aspiration (4),
- un récipient (5) agencé entre la trompe d'aspiration (4) et le ventilateur aspirant (3) dans la direction de l'écoulement et pouvant basculer autour d'un axe de basculement (11) pour séparer et collecter les matériaux aspirés, **caractérisée en ce que**
l'axe de basculement (11) est agencé au-dessus d'un fond de récipient (6) et dans la moitié supérieure du récipient (5), la drague aspirante (1) présentant un dispositif télescopique (10) pour déplacer l'axe de basculement (11) du récipient (5), l'axe de basculement (11) étant agencé à l'extérieur d'un côté longitudinal (17) de la drague aspirante (1) lorsque le dispositif télescopique (10) est déployé au maximum, et un câble de sécurité (20) étant prévu, une première extrémité du câble de sécurité (20) étant fixée à la structure (16) de la drague aspirante (1) et une deuxième extrémité du câble de sécurité (20) étant fixée à la paroi avant (8) et/ou à la paroi arrière (9) du récipient (5).

2. Drague aspirante (1) selon la revendication 1, **caractérisée en ce que** l'axe de basculement (11) est agencé parallèlement à l'axe longitudinal (12) du châssis (2).

3. Drague aspirante (1) selon la revendication 1, **caractérisée en ce qu'**au moins un moteur linéaire hydraulique (13) est prévu pour le basculement, avec une première extrémité (14) fixée de préférence à une paroi avant (8) et/ou à une paroi arrière (9) du récipient (5) et une deuxième extrémité (15) fixée de préférence à une structure (16) du châssis (2).

4. Drague aspirante (1) selon la revendication 1, **caractérisée en ce que** le dispositif télescopique (10) présente au moins un entraînement hydraulique de réglage d'axe (21) et un guidage linéaire (18).

5. Drague aspirante (1) selon la revendication 1, **caractérisée en ce que** le dispositif télescopique (10) est agencé par rapport à une verticale (22) selon un angle compris entre 0° et 90°, notamment entre 10° et 30°, de préférence 20°.

6. Drague aspirante (1) selon la revendication 1, **caractérisée en ce qu'**un boulon (19) destiné à raccourcir le câble de sécurité (20), notamment un boulon déployable (19), de préférence un boulon (19) agencé dans le châssis (2) parallèlement à l'axe longitudinal (12), est prévu.
